# EUROPÄISCHE PATENTSCHRIFT

(11) **EP 0 567 004 B1**
(45) Veröffentlichungstag und Bekanntmachung des Hinweises auf die Patenterteilung: **04.03.1998**
(21) Anmeldenummer: 93106195.6
(22) Anmeldetag: 16.04.1993
(51) Int. Cl.: F23D 14/14

(54) **Keramische Brennerplatte**
Ceramic burner plate
Plaque céramique de brûleur

(30) Priorität: 21.04.1992 AT 800/92
(43) Veröffentlichungstag der Anmeldung: 27.10.1993
(73) Patentinhaber: Joh. Vaillant GmbH u. Co., 42810 Remscheid (DE); n.v. Vaillant s.a., 1620 Drogenbos (BE); VAILLANT S.A.R.L, 94045 Créteil Cedex (FR); VAILLANT Ges.m.b.H, 1231 Wien (AT); Vaillant Ltd., Rochester Kent ME2 4EZ (GB); Vaillant B.V., 1100 DT Amsterdam (NL); Vaillant GmbH, 8953 Dietikon 1 (CH)
(72) Erfinder: Goebel, Peter, W-5632 Wermelskirchen (DE)
(74) Vertreter: Heim, Johann-Ludwig, Dipl.-Ing.

(56) Entgegenhaltungen:
- DE-A- 1 751 150
- DE-A- 2 163 498
- PATENT ABSTRACTS OF JAPAN vol. 13, no. 170 (M-817)21. April 1989 & JP-A-01 003 407 ( RINNAI ) 9. Januar 1989

## Beschreibung

Die Erfindung bezieht sich auf eine keramische Brennerplatte gemäß dem Oberbegriff des unabhängigen Patentanspruches , die in erster Linie für einen 100 % vormischenden Gebläsebrenner mit hohen Anforderungen an die Modulationsfähigkeit eingesetzt wird.

Eine Brennerplatte für Infrarotstrahler wurde durch die DE-A 2 163 498 bekannt. Bei dieser bekannten Platte sind die Durchlaßöffnungen in einem eine zentrale Durchlaßöffnung umgebenden regelmäßigen Sechseck angeordnet, wobei das Sechseck eine Vertiefung markiert und alle Durchlaßöffnungen den gleichen Durchmesser aufweisen. Weitere Durchlaßöffnungen sind derart zwischen den Sechsecken angeordnet, daß sich zwischen den einzelnen Durchlaßöffnungen im wesentlichen gleiche Abstände ergeben. Die Flammenstabilität ist, insbesondere bei geringer Brennerlast nicht sehr hoch. Dadurch ist auch ein möglicher Modulationsbereich für die Brennerlast sehr eng begrenzt.

Ziel der Erfindung ist es, diese Nachteile herkömmlicher Keramikplatten für Strahlungsbrenner und Vollvormischbrenner zu vermeiden, insbesondere den Modulationsbereich zu erweitern und die Neigung zur Geräuschentwicklung im Modulationsbereich von ca. 20 - 120 % zu verringern. Des weiteren sollten die Emissionen, CO- und NOₓ -Werte, deutlich gesenkt werden.

Erfindungsgemäß werden dazu die kennzeichnenden Merkmale des unabhängigen Patentanspruchs vorgeschlagen. Dabei sind die Durchmesser der Durchlaßöffnungen entsprechend dem gewünschten minimalen und maximalen Belastungsbereich des Brenners zu bestimmen.

Nach einem weiteren Merkmal der Erfindung kann vorgesehen sein, daß die auf konzentrischen Kreisen einer jeden Gruppe von Durchlaßöffnungen liegenden Polygone, an deren Ecken Durchlaßöffnungen angeordnet sind, unterschiedlich sind.

Durch diese Maßnahmen können auf einfache Weise unterschiedliche Abstände zwischen den einzelnen Durchlaßöffnungen sichergestellt werden.

Weiter kann vorgesehen sein, daß das innere Polygon ein regelmäßiges Fünfeck und das äußere Polygon ein regelmäßiges Sieben- oder Neuneck ist, wobei weiter vorgesehen sein kann, daß je zwei nebeneinander angeordnete Gruppen von Durchlaßöffnungen eine gemeinsame, einen Eckpunkt der äußeren Polygone bildende Durchlaßöffnung aufweisen, wobei die äußeren Polygone der benachbarten Gruppen vorzugsweise eine unterschiedliche Eckenzahl aufweisen, wobei die äußeren Polygone der benachbarten Gruppen vorzugsweise eine unterschiedliche Eckenzahl aufweisen.

Durch diese Maßnahmen ergibt sich der Vorteil, daß sich, über die gesamte Platte betrachtet, eine unregelmäßige Verteilung der Durchlaßöffnungen ergibt, wobei sich im wesentlichen quer zu den Reihen von Gruppen erstreckende, leicht gewundene Zwischenabstände ergeben.

Bei einer bevorzugten Ausführungsform der Erfindung kann vorgesehen sein, daß die in Form des äußeren Polygons angeordneten Durchlaßöffnungen einen größeren Durchmesser aufweisen als die in Form des inneren Polygons angeordneten Durchlaßöffnungen.

Das spezielle Lochbild in Verbindung mit der speziellen Oberflächenstruktur gewährleistet, daß die Flammenlänge bei den unterschiedlichen Modulationgraden des Brenners im Bereich von 30 - 120 % Q_{NB} relativ stabil bleibt. Aufgrund der erhöhten Flammenstabilität ist ein weiter Modulationsbereich des Brenners auch bei kritischen Gasarten möglich. Die Flammenstabilität sorgt dafür, daß keine zu starke Flammenkühlung entsteht und damit ein Anstieg der CO-Emissionswerte bei geringen Brennerbelastungen vermieden wird. Es wurden um ca. 50 % niedrigere Werte erzielt gegenüber vergleichbaren Brennerplatten.

Der Flammenteppich zeigt durch die Oberflächenstruktur der Platte deutlich unterschiedlich entstehende Flammenspitzen. Damit wird erreicht, daß durch eine gegenseitige Störung der Flammen im Flammenteppich die Platte in einen großen Betriebsbereich ohne akustische Probleme durch Brennerschwingungen betrieben werden kann.

Des weiteren gewährleistet das Lochbild in Verbindung mit der Oberflächenstruktur, daß eine verstärkte Rezirkulation in den einzelnen Hauptflammen stattfindet, die somit verbesserte NOₓ -Werte liefert.

Vorteilhafte Weiterbildungen ergeben sich aus den Unteransprüchen. Insbesondere gestattet die besondere Form der Vertiefung gemäß Anspruch 4 die Bündelung von vielen kleinen Flammen zu einer einzelnen Haupfflamme. Die Durchlaßöffnungen verursachen nur im Randbereich ein mögliches Glühen der Platte. So werden die Temperaturschwankungen der Brennerplatte relativ geringgehalten, und Druckschwankungen werden bei gleicher Brennerbelastung bei längerer Betriebszeit des Brenners vermieden.

Die Erfindung wird nachfolgend anhand der Zeichnung näher erläutert.

Dabei zeigen:
Figur 1 eine Draufsicht auf eine erfindungsgemäße Platte,
Figur 2 zwei nebeneinanderliegende Gruppen von Durchlaßöffnungen der Platte nach Figur 1 und
Figur 3 einen Schnitt durch einen Ausschnitt der Platte nach den Figuren 1 und 2.

Eine Keramikplatte 1 eines Vormischbrenners weist an ihrer den Flammen zugewandten Oberfläche 7 in Vertiefungen 2 angeordnete Gruppen 3, 31 von Durchlaßöffnungen 4, 5 und 6 auf.

Wie aus der Figur 1 zu ersehen ist, sind die Gruppen 3, 31 in Reihen abwechselnd nebeneinander angeordnet, wobei die benachbarten Reihen von Gruppen 3, 31 gegeneinander versetzt sind.

Wie aus den Figuren 1 und 2 zu ersehen ist, weist jede Gruppe 3, 31 eine zentrale zylindrische Durchlaßöffnung 4 auf, die von in einem regelmäßigen Fünfeck angeordneten kleineren zylindrischen Durchlaßöffnungen 5 umgeben ist. Weiter sind bei jeder Gruppe 3, 31 noch in einem weiteren das Fünfeck umgebenden Polygon angeordnete Durchlaßöffnungen 6 vorgesehen. Dabei sind bei den Gruppen 3 die äußeren Durchlaßöffnungen 6 in einem regelmäßigen Siebeneck angeordnet, wogegen bei den Gruppen 31 die äußeren Durchlaßöffnungen 6 in einem regelmäßigen Neuneck angeordnet sind. Dabei ist eine Durchlaßöffnung 6 für beide Gruppen 3, 31 gemeinsam.

Die in einem Fünfeck angeordneten Durchlaßöffnungen 5 sind so angeordnet, daß sich bei den nebeneinander angeordneten Gruppen 3, 31 eine spiegelbildliche Anordnung der Durchlaßöffnungen 5 ergibt.

Wie deutlich aus den Figuren 1 und 2 zu ersehen ist, weisen die Durchlaßöffnungen 5 einen kleineren Durchmesser als die Durchlaßöffnungen 4 und 6 auf.

Die Figur 3 zeigt die Erstreckung der Durchlaßöffnungen 4, 5 und 6 von der Oberseite 7 zur gegenüberliegenden Unterseite 8, die einer Mischkammer für ein Gas-Luft-Gemisch zugewandt ist.

Die Vertiefungen 2 weisen zwei kegelige Abschnitte 9 und 10 auf, in denen die Durchlaßöffnungen 5 und 6 angeordnet sind. Dabei weist der Abschnitt 9, in dem die Durchlaßöffnungen 5 einer jeden Gruppe 3, 31 angeordnet sind, einen größeren Öffnungswinkel auf, als der Abschnitt 10, in dem die im äußeren Polygon angeordneten Durchlaßöffnungen 6 angeordnet sind. Zur Oberseite 7 der Keramikplatte 1 hin schließt sich an den Abschnitt 10 der Vertiefung 2 ein ausgerundeter Übergangsbereich an.

## Patentansprüche

1. Platte für einen Vormischbrenner mit und ohne Gebläse, insbesondere Strahlungsbrenner aus einem keramischen Werkstoff mit Durchlaßöffnungen für ein Sauerstoffträger-Brennstoffgemisch, welche Durchlaßöffnungen in gleichmäßig verteilten Gruppen angeordnet sind, die in zueinander parallelen Reihen versetzt, in Vertiefungen der Platte, angeordnet sind und jede Gruppe eine erste Durchlaßöffnung (4) aufweist, die Mittelpunkt eines Kreises ist, auf dem zweite, in einem regelmäßigen inneren Polygon angeordnete Durchlaßöffnungen (5) angeordnet sind, welche von dritten auf einem weiteren konzentrischen Kreis in einem äußeren regelmäßigen Polygon angeordneten Durchlaßöffnungen (6) umgeben sind, **dadurch gekennzeichnet**, daß das innere Polygon eine geringere Anzahl von Durchlaßöffnungen (5) aufweist als das äußere Polygon, wobei die auf dem äußeren Polygon angeordneten Durchlaßöffnungen (6) einen größeren Durchmesser aufweisen, als die auf dem inneren Polygon angeordneten Durchlaßöffnungen (5).

2. Platte nach Anspruch 1, **dadurch gekennzeichnet**, daß das innere Polygon ein regelmäßiges Fünfeck und das äußere Polygon ein regelmäßiges Sieben- oder Neuneck ist.

3. Platte nach Anspruch 1 oder 2, **dadurch gekennzeichnet**, daß abwechselnd die die äußeren Polygone benachbarter Gruppen (3, 31) umschreibenden Kreise einander berühren oder eine gemeinsame, einen Eckpunkt der äußeren Polygone bildende Durchlaßöffnung (6) aufweisen, wobei die äußeren Polygone der benachbarten Gruppen (3, 31) vorzugsweise eine unterschiedliche Eckenzahl, insbesondere eine Ausbildung als Sieben- oder Neuneck, aufweisen.

4. Platte nach einem der Ansprüche 1 bis 3, **dadurch gekennzeichnet**, daß die Vertiefungen (2), in denen die Durchlaßöffnungen (4, 5, 6) angeordnet sind, zwei kegelige Abschnitte (9, 10) aufweisen, von denen der jeweils innere Abschnitt (9) einen größeren Öffnungswinkel als der äußere Abschnitt (10) aufweist.

5. Platte nach einem der Ansprüche 1 bis 4, **dadurch gekennzeichnet**, daß die Platte (1) mit zueinander parallel verlaufenden Wellentälern und Wellenbergen profiliert ist und die Reihen, in denen die Gruppen (3, 31) von Durchlaßöffnungen (4, 5, 6) angeordnet sind, in den gegenüber den Hauptachsen beziehungsweise Seitenrändern der Platte (1) schräg, vorzugsweise in einem Winkel von 15 bis 30°, verlaufenden Wellentälern (11) angeordnet sind.

## Claims

1. Plate for a premixing-type burner with and without blower, especially a radiant burner, made of a ceramic material and having outlet orifices for an oxygen-carrier fuel mixture, such outlet orifices being provided in an array of uniformly distributed groups which are arranged in parallel rows, but mutually offset, in recesses of the said plate, with each group having a first outlet orifice (4) located at the centre of a circle which also comprises second outlet orifices (5) arranged in a regular inner polygon, the latter being surrounded by third outlet orifices (6) which are located on a further concentric circle and arranged in a regular outer polygon, **characterized in that** the inner polygon has a smaller number of outlet orifices (5) than the outer polygon and the outlet orifices (6) on the outer polygon have a larger diameter than the outlet orifices (5) located on the inner polygon.

2. Plate as claimed in Claim 1, **characterized in that** the inner polygon is a regular pentagon und the outer polygon a regular heptagon or nonagon.

3. Plate as claimed in Claim 1 or 2, **characterized in that** the circles circumscribing the outer polygons of neighbouring groups (3, 31) are alternatingly tangent on each other or have a common outlet orifice (6) forming a corner point of the outer polygons, with the outer polygons of neighbouring groups (3, 31) preferably having a different number of corners, especially having the form of a heptagon or nonagon.

4. Plate as claimed in Claim 1 to 3, **characterized in that** the the recesses (2) which accommodate the outlet orifices (4, 5, 6) have two tapered sections (9, 10), of which the inner section (9) has a large opening angle than the outer section (10).

5. Plate as claimed in Claim 1 to 4, **characterized in that** the plate (1) is profiled so as to possess parallel wave crests and wave troughs, and the rows accommodating the groups (3, 31) of outlet orifices (4, 5, 6) are disposed in the wave troughs (11) arranged at an angle, preferably an angle between 15° and 30° relative to the main axes or lateral rims of the plate (1).

## Revendications

1. Platine pour un brûleur à mélange préalable, notamment un brûleur radiant, en une matière céramique et munie de trous pour le passage d'un mélange combustible à oxygène, disposés par groupes répartis uniformément et décalés entre eux suivant des rangées parallèles, trous ménagés dans des poches de la platine, chaque groupe comprenant un premier trou (4) au centre d'un cercle sur lequel sont disposés d'autres trous (5) formant un polygone régulier intérieur et entourés d'autres trous (6) disposés sur un autre cercle concentrique et formant un polygone régulier extérieur, **platine caractérisée par le fait** que le polygone intérieur comprend moins de trous (5) que le polygone extérieur, les trous (6) réunis sur le polygone extérieur ayant une section plus grande que les trous (5) formant le polygone intérieur.

2. Platine suivant la revendication 1, **caractérisée par le fait** que le polygone intérieur est un pentagone régulier et le polygone extérieur un heptagone ou un ennéagone réguliers.

3. Platine suivant la revendication 1 ou 2, **caractérisée par le fait** que, alternativement, les cercles définissant les polygones extérieurs de groupes voisins (3, 31) se touchent ou présentent un trou (6) commun constituant un angle des polygones extérieurs, les polygones extérieurs des groupes voisins (3, 31) ayant de préférence un nombre différent d'angles, à savoir notamment la forme d'un heptagone ou d'un ennéagone.

4. Platine suivant l'une des revendications 1 à 3, **caractérisée par le fait** que les poches (2) où sont disposés les trous (4, 5, 6) comprennent deux secteurs coniques (9, 10) dont le secteur intérieur (9) présente un angle d'ouverture plus grand que le secteur extérieur (10).

5. Platine suivant l'une des revendications 1 à 4, **caractérisée par le fait** que la platine (1) a un profil formé par des reliefs et des creux parallèles et que les rangées comprenant les groupes (3, 31) des trous (4, 5, 6) sont disposées dans les creux (11) inclinés vis-à-vis des axes principaux ou des bords de la platine (1) de préférence sous un angle de 15 à 30°.
